# EUROPÄISCHE PATENTSCHRIFT

(11) **EP 0 329 839 B1**
(45) Veröffentlichungstag und Bekanntmachung des Hinweises auf die Patenterteilung: **13.04.1994**
(21) Anmeldenummer: 88120313.7
(22) Anmeldetag: 06.12.1988
(51) Int. Cl.: H04N 9/16, H04N 3/233, H01J 31/12

(54) **Flache Bildwiedergabevorrichtung**
Flat picture display device
Dispositif de restitution d'image plat

(30) Priorität: 25.02.1988 DE 3805858
(43) Veröffentlichungstag der Anmeldung: 30.08.1989
(73) Patentinhaber: Nokia (Deutschland) GmbH, 75175 Pforzheim (DE)
(72) Erfinder: Mayer, Uwe, D-7312 Kirchheim /Teck (DE); Tischer, Kurt-Manfred, D-7317 Wendlingen (DE)

(56) Entgegenhaltungen:
- EP-A- 0 205 906
- PATENT ABSTRACTS OF JAPAN, Band 7, Nr. 236 (E-205)[1381], 20. Oktober 1983; & JP-A-58 126 652 (MATSUSHITA) 28-07-1983
- IBM TECHNICAL DISCLOSURE BULLETIN, Band 5, Nr. 10, März 1983, Seiten 44-47, New York, US; A.C. KOELSCH: "CRT pin cushioning correction circuit"

## Beschreibung

Die Erfindung bezieht sich auf ein Verfahren zum Betreiben einer flachen Bildwiedergabevorrichtung gemäß dem Oberbegriff des Anspruchs 1.

Aus der DE-OS 35 29 041 ist eine flache Bildwiedergabevorrichtung bekannt, bei der eine ebene Glasplatte als Rückteil und ein wannenförmiges Frontteil, das auf seiner Innenseite mit Leuchtstoff versehen ist, ein vakuumdichtes Gehäuse bilden. Eine Vielzahl von Wolframdrähten ist als flächenhafte Kathode vor einer segmentierten Gegenelektrode angeordnet. Vor jedem Wolframdraht ist eine gelochte Zuganode vorhanden. Zwischen dem Leuchtstoff auf dem Frontteil und den Zuganoden ist eine Ablenkanordnung angeordnet, die die Elektronenstrahlen innerhalb jeder Zeile und von Zeile zu Zeile ablenkt. Innerhalb jeder Zeile ist eine dreifache oder eine sechsfache Ablenkung vorgesehen.

Es ist bekannt, daß sich eine ebene Frontplatte einer im Innenraum Vakuum aufweisenden flachen Bildwiedergabevorrichtung unter dem atmosphärischen Druck verformt. Hierdurch ändert sich der Abstand zwischen der Ablenkanordnung und dem Leuchtstoff. Die Elektronenstrahlen landen nicht nur auf den zugehörigen Leuchstoffpunkten, sondern teilweise auch auf danebenliegenden Leuchtstoffpunkten. Die gleiche Wirkung tritt auf, wenn bei einer flachen Bildwiedergabevorrichtung die Frontplatte zur Erhöhung der Implosionssicherheit nach außen gewölbt ausgebildet ist.

Der Erfindung liegt die Aufgabe zugrunde, ein Verfahren zum Betreiben einer flachen Bildwiedergabevorrichtung anzugeben, das sicherstellt, daß trotz des unterschiedlichen Abstandes zwischen der Ablenkanordnung und dem Leuchtstoff eine farbreine Bildwiedergabe erreicht wird.

Die Lösung dieser Aufgabe erfolgt mit den im Anspruch 1 angegebenen Mitteln. Vorteilhafte Ausgestaltungen sind in den abhängigen Ansprüchen 2 bis 6 enthalten.

Die Erfindung wird nun anhand von einem in den Figuren gezeigten Ausführungsbeispiel näher erläutert. Es zeigen:
- Fig. 1: einen Schnitt durch die Bildwiedergabevorrichtung und
- Fig. 2: eine Draufsicht auf die Ablenkanordnung.

Die in Fig. 1 im Querschnitt dargestellte flache Bildwiedergabevorrichtung weist eine wannenförmige, nach außen gewölbten Frontscheibe 1 aus Glas auf, deren Seitenwände 2 in einem umlaufenden Flansch 3 enden. Auf der Innenseite der Frontscheibe 1 ist Leuchtstoff 4 in Form von Punkten oder Streifen vorhanden. Auf der Rückseite der flachen Bildwiedergabevorrichtung ist eine metallene Wanne 5 vorhanden, die ebenfalls einen umlaufenden Flansch 6 aufweist. Die Frontscheibe 1 und die Wanne 5 sind im Bereich ihrer Flansche 3 bzw. 6 durch Verwendung eines Glaslotes 7 vakuumdicht miteinander verbunden.

Im Inneren der flachen Bildwiedergabevorrichtung sind eine Ablenkanordnung 8, eine Steueranordnung 9, eine gelochte Zuganode 15, eine flächenhafte Kathode aus einer periodischen Anordnung aus Heizdrähten 10 und eine Gegenelektrode 11 vorhanden. Die elektrischen Anschlüsse der Ablenkanordnung 8 (nicht sichtbar) und der Steueranordnung 9 sind durch das Glaslot 7 nach draußen geführt, während die Heizdrähte 10 mit vakuumdichten, vielpoligen elektrischen Durchführungen 12 in der Seitenwand 2 der Wanne 5 und die Gegenelektrode 11 mit der Wanne verbunden sind.

Die Ablenkanordnung 8 besteht aus parallel zueinander angeordneten elektrischen Leitern 16, die in der Fig. 1 senkrecht zur Zeichenebene verlaufen. Die Elektronenstrahlen treten zwischen den Leitern 16 hindurch. Die Elektronenstrahlen werden in Abhängigkeit von der Größe und der Polarität der an jeweils zwei benachbarten Leitern 16 anliegenden Ablenkspannungen in jeder Zeile abgelenkt. Als Beispiel sei ein Elektronenstrahl 13 am linken Rand und ein Elektronenstrahl 14 in der Mitte der Ablenkanordnung betrachtet. Durch die gestrichelten Linien 13′ und 13˝ bzw. 14′ und 14˝ sind die jeweiligen Ablenkbereiche markiert. Es ist ersichtlich, daß aufgrund der Wölbung der Frontscheibe 1 der Abstand zwischen der Ablenkanordnung 8 und dem Leuchtstoff 4 für jeden Elektronenstrahl und für jede abgelenkte Stellung unterschiedlich ist. Der Abstand zwischen der Ablenkanordnung 8 und dem Leuchtstoff 4 am Ort des mittleren Elektronenstrahles 14 ist mit C und die Entfernung zwischen dem mittleren Elektronenstrahl 14 und dem Elektronenstrahl 13 am Rande ist mit Y bezeichnet. Wenn die Ablenkspannungen wie beim Stand der Technik für alle Leiterpaare gleich sind, so ist auch der Ablenkwinkel für alle Elektronenstrahlen in jeder Zeile gleich. Hieraus folgt, daß die Ablenkweite auf dem Leuchtstoff je nach dem Abstand zwischen der Ablenkanordnung 8 und dem Leuchtstoff 4 verschieden ist. Dies führt zu einer nicht mehr farbreinen Darstellung.

Um nun für alle Elektronenstrahlen immer eine Landung nur auf den zugehörigen Leuchtstoffpunkten zu erreichen, werden die Ablenkspannungen in der Weise korrigiert, daß die jeweilige Ablenkspannung mit dem Korrekturfaktor K multipliziert wird.

Der Korrekturfaktor K errechnet sich in erster, ausreichender Näherung aus folgender Formel:
wobei R der Radius der gekrümmten Frontscheibe 1 ist. Werden die Ablenkspannungen auf diese Weise verändert, dann landen die Elektronenstrahlen auf den jeweiligen äquidistanten Leuchtstoffpunkten und es ergibt sich immer ein farbreines Bild.

In Fig. 2 ist die Draufsicht auf die Ablenkanordnung 8 mit der dahinterliegenden Frontscheibe 1 dargestellt. Die Ablenkanordnung 8 besteht aus den parallel zueinander angeordneten Leitern 16, wobei zwischen jeweils zwei benachbarten Leitern die Elektronenstrahlen hindurchtreten. Die Elektronenstrahlen sind in der Fig. 2 als Punkt und in ihrer mittleren Lage dargestellt. Der Elektronenstrahl in der Mitte und der Elektronenstrahl am linken Rand sowie ihre zugehörigen Ablenkbereiche sind mit den zugehörigen Bezugszeichen gemäß Fig. 1 versehen. An jeweils zwei benachbarte Leiter werden die Ablenkspannungen angelegt und dazu weisen die Leiter elektrische Anschlüsse 17 auf, die wechselseitig auf sich gegenüberliegenden Seiten angeordnet sind.

Die Korrektur jeder Ablenkspannung würde es notwendig machen, daß jeder Anschluß 17 jedes Leiters 16 der Ablenkanordnung 8 aus der flachen Bildwiedergabevorrichtung herausgeführt werden müßte. Um diese Vielzahl von Durchführungen zu vermeiden, ist es möglich, jeweils eine Anzahl nebeneinanderliegender Paare von Leitern 16, die benachbarte Elektronenstrahlen ablenken, zusammenzufassen. Zwischen benachbarten Elektronenstrahlen ist der Unterschied der Abstände zwischen der Ablenkanordnung und dem Leuchtstoff so gering, daß die Verwendung der gleichen Ablenkspannung nicht zu einem sichtbaren Fehler führt. Vorteilhafterweise können drei Gruppen gebildet werden, von denen die beiden äußeren Gruppen wiederum elektrisch zusammengefaßt werden können, weil in ihnen gleiche räumliche Verhältnisse vorhanden sind. In Fig. 2 sind zur Bildung der Gruppen Anschlußverbinder 18 vorgesehen, die die jeweils zusammengehörenden Anschlüsse 17 elektrisch miteinander verbinden.

Wenn die Frontplatte nicht nur eine Krümmung längs der Zeilen sondern auch senkrecht zu den Zeilen aufweist, dann sind die Ablenkspannungen für jede Zeile individuell entsprechend dem jeweiligen Abstand zwischen der Ablenkanordnung und dem Leuchtstoff mit dem Korrekturfaktor zu verändern. Auch hierbei ist es möglich, für mehrere Zeilen dieselbe korrigierte Ablenkspannung zu verwenden, um die zugehörige elektrische Schaltungsanordnung zu vereinfachen.

Die Maßnahme der Veränderung der Ablenkspannungen mit dem Korrekturfaktor K ist nicht nur bei flachen Bildwiedergabevorrichtungen mit einer wannenförmig gewölbten Frontscheibe einsetzbar. Bei flachen Bildwiedergabevorrichtungen mit einer ebenen Frontscheibe, die sich beim Evakuieren der flachen Bildwiedergabevorrichtung unter dem atmosphärischen Druck nach innen durchbiegt, ist diese Maßnahme ebenso anwendbar, um eine farbreine Wiedergabe zu erreichen. Der Korrekturfaktor K errechnet sich wie beschrieben, es ist lediglich das Vorzeichen vor dem zweiten Glied zu tauschen, so daß die Formel lautet:

## Patentansprüche

1. Verfahren zum Betreiben einer flachen, im Innenraum Vakuum aufweisenden Bildwiedergabevorrichtung mit einer mit Leuchtstoff versehenen Frontscheibe aus Glas und einer Wanne als Rückseite, in der eine flächenhafte Kathode und vor dieser eine Zuganode sowie zwischen dieser und der Frontscheibe eine Steueranordnung und eine Ablenkanordnung vorhanden sind, an die Ablenkspannungen angelegt werden, mit deren Hilfe die Elektronenstrahlen in jeder Zeile abgelenkt werden,
**dadurch gekennzeichnet,**
daß die Ablenkspannungen umgekehrt proportional zum jeweiligen Abstand zwischen der Ablenkanordnung (8) und dem Leuchtstoff (4) verändert werden.

2. Verfahren nach Anspruch 1,
**dadurch gekennzeichnet,**
daß die Ablenkspannungen entsprechend dem Faktor verändert werden, wobei y der Abstand des jeweiligen, unabgelenkten Elektronenstrahls (13) von dem in der Zeilenmitte verlaufenden, unabgelenkten Eloktronenstrahl (14), R der Radius der Krümmung der Frontscheibe (1) und C der Abstand zwischen der Ablenkanordnung (8) und dem Leuchtstoff (4) in der Zeilenmitte bedeutet.

3. Verfahren nach Anspruch 2,
**dadurch gekennzeichnet,**
daß jeweils mehrere Leiter (16) der Ablenkanordnung (8) in einer Gruppe zusammengefaßt sind und kammartig in andere Leiter (16), die ebenfalls zu einer Gruppe zusammengefaßt sind, eingreifen, wobei der jeweilige Elektronenstrahl durch den Zwischenraum zwischen einem Leiterpaar (16,16), deren Leiter verschiedenen Gruppen angehören, hindurchtritt, und daß die Leiter (16), die in einer Gruppe zusammengeschlossen sind, mit derselben korrigierten Ablenkspannung beaufschlagt wird.

4. Verfahren nach Anspruch 3,
**dadurch gekennzeichnet,**
daß drei Gruppen gebildet werden.

5. Verfahren nach Anspruch 2,
**dadurch gekennzeichnet,**
daß bei Frontscheiben (10), die eine Krümmung senkrecht zur Zeilenrichtung aufweisen, die Ablenkspannungen zusätzlich und zeilenweise entsprechend dem Abstand zwischen der jeweils auf dem Leuchtstoff (4) der Frontscheibe (10) geschriebenen Zeile und der Ablenkeinheit (8) angepaßt werden.

6. Verfahren nach Anspruch 5,
**dadurch gekennzeichnet,**
daß die zeilenweise Anpassung der Ablenkspannung für mehrere einander benachbarte Zeilen gleich groß ausgebildet wird.

## Claims

1. Method for operating a flat image reproduction apparatus having a vacuum in the interior, with a glass front panel provided with phosphor and a trough as the rear side in which are present a flat cathode, and in front of that a puller anode, and between it and the front panel a control arrangement and a deflection anode to which deflection voltages are applied by means of which the electron beams are deflected in each line,
**characterized in that**
the deflection voltages are modified in inverse proportion to the particular distance between the deflection arrangement (8) and the phosphor (4).

2. Method according to Claim 1,
**characterized in that**
the deflection voltages are modified according to the factor where y is the distance between the respective undeflected electron beam (13) and the undeflected electron beam (14) extending in the center of the line, R is the radius of curvature of the front panel (1), and C is the distance between the deflection arrangement (8) and the phosphor (4) at the center of the line.

3. Method according to Claim 2,
**characterized in that**
in each case a plurality of conductors (16) of the deflection arrangement (8) are combined into a group and intermeshed in a comblike fashion with other conductors (16) that are also combined into a group, the respective electron beam passing through the gap between a conductor pair (16, 16) whose conductors belong to different groups; and that the conductors (16) that are consolidated into a group are acted upon by the same corrected deflection voltage.

4. Method according to Claim 3,
**characterized in that**
three groups are formed.

5. Method according to Claim 2,
**characterized in that**
with front panels (10) that have a curvature perpendicular to the line orientation, the deflection voltages are additionally adapted, line by line, to the distance between the respective line written on the phosphor (4) of the front panel (10) and the deflection unit (8).

6. Method according to Claim 5,
**characterized in that**
the line-by-line adaptation of the deflection voltage is of equal magnitude for a plurality of mutually adjacent lines.

## Revendications

1. Principe de fonctionnement d'un écran plat de reproduction d'images, à intérieur sous vide, doté d'une surface frontale en verre revêtue de matière fluorescente, et dont la face arrière est incurvée en forme de cuvette, équipé à l'intérieur d'une treille formant cathode, devant laquelle sont disposés une anode et, entre celle-ci et la surface frontale, des éléments de commande et des éléments de déflexion qui peuvent être soumis à des tensions de déflexion à l'aide desquelles les faisceaux d'électrons peuvent être déviés dans chaque ligne,
caractérisé par le fait que
les tensions de déflexion peuvent être modifiées dans une valeur inversement proportionnelle à l'écart respectif entre les éléments de déflexion (8) et la matière fluorescente (4).

2. Principe selon la revendication 1°,
caractérisé par le fait que
les tensions de déflexion sont modifiées au facteur où *y* représente l'écart du faisceau d'électrons respectif non dévié (13) par rapport au faisceau d'électrons non dévié (14) émis au centre de la ligne, *R* le rayon d'inflexion de la surface frontale (1) et *C* l'écart entre les éléments de déflexion (8) et la matière fluorescente (4) au centre de la ligne.

3. Principe selon la revendication 2°,
caractérisé par le fait que
plusieurs conducteurs (16) des éléments de déflexion (8) sont respectivement regroupés et imbriqués en forme de peigne dans d'autres conducteurs (16), lesquels sont également regroupés, le faisceau d'électrons respectif passant au travers de l'interstice laissé entre une paire de conducteurs (16, 16) appartenant chacun à un groupe différent, les conducteurs (16) rassemblés dans un même groupe étant excités à une tension de déflexion corrigée identique.

4. Principe selon la revendication 3°,
caractérisé par le fait que
trois groupes sont formés.

5. Principe selon la revendication 2°,
caractérisé par le fait que,
sur les surfaces frontales (10̸) présentant une inflexion verticale par rapport à la direction des lignes, les tensions de déflexion sont en outre adaptéés ligne par ligne en fonction de l'écart entre la ligne respectivement projetée sur la matière fluorescente (4) de la surface frontale (10̸) et l'unité de déflexion (8).

6. Principe selon la revendication 5°,
caractérisé par le fait que
cette adaptation ligne par ligne de la tension de déflexion est générée à la même valeur pour plusieurs lignes adjacentes.
